# EUROPÄISCHE PATENTSCHRIFT

(11) **EP 0 368 838 B1**
(45) Veröffentlichungstag und Bekanntmachung des Hinweises auf die Patenterteilung: **04.08.1993**
(21) Anmeldenummer: 89890281.2
(22) Anmeldetag: 30.10.1989
(51) Int. Cl.: E21D 20/00, E02D 5/80

(54) **Vorrichtung zur Absicherung von nicht bzw. mässig standfesten kohäsionslosen bis leicht kohäsiven geologischen Formationen**
Device for the consolidation of geological formations having no or only little stability
Dispositif de consolidation de formations géologiques non ou peu stables

(30) Priorität: 03.11.1988 AT 2704/88
(43) Veröffentlichungstag der Anmeldung: 16.05.1990
(73) Patentinhaber: Sauer, Gerhard Dr.-Ing., A-5412 Puch/Salzburg (AT)
(72) Erfinder: Sauer, Gerhard Dr.-Ing., A-5412 Puch/Salzburg (AT)
(74) Vertreter: Kliment, Peter, Dipl.-Ing.

(56) Entgegenhaltungen:
- AT-B- 385 087
- DE-A- 2 431 113
- DE-A- 2 934 116
- US-A- 3 436 923

## Beschreibung

Die Erfindung bezieht sich auf eine Vorrichtung zur Herstellung einer Sicherung in nicht bzw. nur mäßig standfesten kohäsionslosen bis leicht kohäsiven geologischen Formationen, insbesondere bei der Herstellung von Tunneln, mit einem hohlen, zur Aufnahme eines mit einem Kopf versehenen Ankers vorgesehenen Bohrgestänge, dessen lichter Querschnitt größer als der Querschnitt des Ankers ist, wobei an dem freien Ende des Bohrgestänges ein Hartmetallschneiden tragender und einen Durchbruch aufweisender Bohrkopf angeordnet ist, welcher Durchbruch einen Durchmesser aufweist, der größer als der Außendurchmesser des Ankergestänges ist, und das Bohrgestänge mit einer fließfähigen erhärtenden Masse beaufschlagbar ist

Eine solche Vorrichtung wurde z.B. durch die DE-OS 24 31 113 bekannt. Bei dieser bekannten Lösung weist der mit dem Bohrgestänge verbunden Bohrkopf einen runden Querschnitt und einen runden Durchbruch aus, der vom Anker durchsetzt ist. Dabei ragt aber der Kopf des Ankers aus dem Bohrkopf des Bohrgestänges vor und ist als weiterer Bohrkopf ausgebildet.

Dieser weitere Bohrkopf stellt aber einen verlorenen Bohrkopf dar, da dieser mit dem Anker in der Bohrung verbleibt und mit der erhärtenden Masse umgossen wird. Da beim Bohren dieser Bohrkopf den größten Teil der Bohrarbeit leisten muß, ist es erforderlich diesen Bohrkopf entsprechend aufwendig zu gestalten und mit entsprechenden Hartmetallschneiden zu versehen. Dadurch ergibt sich aber der Nachteil, daß im bekannten Falle beim Setzen eines jeden Ankers ein sehr teurer und aufwendiger Bohrkopf verloren geht.

Ziel der Erfindung ist es, diesen Nachteil zu vermeiden und eine Vorrichtung der eingangs erwähnten Art vorzuschlagen, bei der eine mehrmalige Verwendung des Bohrkopfes möglich ist und trotzdem der Anker gleichzeitig mit der Herstellung des Bohrloches eingesetzt werden kann.

Erfindungsgemäß wird dies dadurch erreicht, daß Hartmetallschneiden an der Stirnseite des Bohrkopf gehalten sind und der Bohrkopf einen unrunden Querschnitt aufweist, bei dem die äußere Umfangslinie einen kleinsten Abstand von dessen Mitteläußere Umfangslinie einen kleinsten bestand von dessen Mittelpunkt aufweist, der dem Radius der äußeren Begrenzung des Bohrgestänges entspricht, und der Durchbruch des Bohrkopfes einen ebenfalls unrunden Querschnitt aufweist, dessen Umfangslinie einen geringsten Abstand von dessen Mittelpunkt aufweist, der kleiner als der größte Abstand der äußeren Umfangslinie des ebenfalls unrunden Querschnittes des Kopfes des Ankers von dessen Mittelpunkt ist, wobei der kleinste Abstand der Umfangslinie des Querschnittes des Kopfes des Ankers von dessen Mittelpunkt etwa gleich dem äußerem Radius des Querschnittes des an den Kopf anschließenden Abschnittes des Ankers ist.

Durch die erfindungsgemäßen Maßnahme ist es ermöglicht, daß der Bohrkopf, der mit dem Bohrgestänge verbunden ist, stets geborgen werden kann und trotzdem der Anker gleichzeitig mit dem Bohren in das herzustellende Loch eingesetzt und beim Herausziehen des Bohrgestänges und gleichzeitigem Einbringen einer erhärtenden Masse im fertigen Loch belassen werden kann. Dadurch ist es möglich den Bohrkopf mehrmals zu verwenden.

Der Kopf des Ankers, kann aufgrund der vorgeschlagenen Maßnahmen in dem Durchbruch des Bohrkopfes verdrehsicher aufgenommen und daher gleichzeitig mit der Herstellung des Bohrloches eingesetzt werden.

Durch die erfindungsgemäße Ausgestaltung ergibt sich der Vorteil, daß eben der Bohrkopf stets geborgen werden kann, wobei der Bohrkopf sehr robust ausgeführt werden kann und nicht mit beweglichen Schneiden, wie dies im bekannten Falle gegeben ist, zu versehen werden braucht.

Weiters kann vorgesehen sein, daß der Bereich des freien Endes des Kopfes des Ankers zu einer Schneide ausgeformt ist. Mit einer solchen Schneide, an die keine besondere Anforderungen gestellt werden müssen, dient lediglich dazu im Kernbereich der Bohrung das Gestein wegzubrechen. Auf eine solche Schneide kann aber auch, eine entsprechende Gestaltung des Bohrkopfes vorausgesetzt, ohne weiteres verzichtet werden.

Die Erfindung wird nun anhand der Zeichnung näher erläutert. Dabei zeigen:
Fig. 1 eine erfindungsgemäße Vorrichtung in einer Ansicht in axialer Richtung,
Fig. 2 einen Schnitt nach der Linie II-II in der Fig. 1,
Fig. 3 einen Schnitt nach der Linie III-III in der Fig. 1,
Fig. 4 ein Anwendungsbeispiel der erfindungsgemäßen Einrichtung beim Tunnelvortrieb,
Fig. 5 einen Schnitt nach der Linie V-V in der Fig. 4,
Fig. 6 eine Sicherung eines Hangeinschnittes im Schnitt und
Fig. 7 eine Sicherung gegen Hangrutschung im Schnitt.

Die erfindungsgemäße Vorrichtung besteht aus einem Bohrkopf 1, der fest mit einem Bohrgestänge 3 verbunden ist. Das Bohrgestänge 3 hat einen kreisringförmigen Querschnitt. Auf der Vorderseite des Bohrkopfes 1 sind Hartmetallschneiden 2 für den Vortrieb vorgesehen. Der Bohrkopf 1 hat im wesentlichen einen ovalen Außenquerschnitt dessen große radiale Abmessung 11a über den Außendurchmesser 13 des Bohrgestänges 3 hinausgeht, und dessen kleine radiale Abmessung 11b im wesentlichen dem Außendurchmesser 13 des Bohrgestänges entspricht. Auf diese Weise wird beim Vortrieb eine Bohrung mit kreisförmigem Querschnitt erzielt, deren Durchmesser etwa der großen radialen Abmessung 11a des Bohrkopfes 1 entspricht. Im Inneren des Bohrgestänges 3 ist ein Anker 5 vorgesehen, der aus einem zylindrischen Körper 5a und einem verdickten Ankerkopf 5b besteht. Der zylindrische Körper 5a hat dabei einen Durchmesser 15, der deutlich kleiner als der Innendurchmesser 14 des Bohrgestänges 3 ist. Auf diese Weise bleibt zwischen dem Anker 5 und dem Bohrgestänge 3 ein Ringraum 4 frei, durch den eine Spülflüssigkeit od. dgl. zum Bohrkopf 1 gepumpt werden kann. Der verdickte Ankerkopf 5b hat einen im wesentlichen ovalen Querschnitt, dessen große radiale Abmessung 15b größer als der Durchmesser 15 des zylindrischen Körpers 5a ist, während die kleine radiale Abmessung 15a etwa dem Durchmesser 15 des zylindrischen Körpers 5a entspricht. Der verdickte Ankerkopf 5b des Ankers 5 ist in einer entsprechenden Öffnung des Bohrkopfes 1 geführt, wobei soviel Spiel vorgesehen ist, daß der Durchtritt der Spülflüssigkeit möglich ist, jedoch keine Drehbewegung des Ankers 5 gegenüber dem Bohrkopf 1 bzw. dem Bohrgestänge 3 möglich ist. An seiner Spitze ist der Anker 5 mit einer Schneide 16 versehen, die beim Bohren mitwirkt.

Bei der Verwendung der erfindungsgemäßen Vorrichtung werden folgende Arbeitsschritte durchgeführt: In das Bohrgestänge 3 wird der Anker 5 eingeführt. Dies kann in Abhängigkeit von den jeweiligen Erfordernissen von vorne oder von hinten geschehen. Im Anschluß daran wird das Bohrgestänge 3 mit einer nicht dargestellten Schlagbohreinheit in bekannter Weise verbunden. Nun erfolgt der Vortrieb des Bohrkopfes 1 in das zu sichernde Gebirge. Während des Vortriebs wird in üblicher Weise eine Spülflüssigkeit durch den Ringraum 4 zum Bohrkopf 1 gepreßt, um das Bohrklein wegzuspülen. Der Abtransport erfolgt über Kanäle 9, die zwischen seitlichen Abflachungen des Bohrkopfes 1 und der Wandung der Bohrung freibleiben. Sobald die Bohrung die endgültige Tiefe erreicht hat, wird der Bohrvorgang beendet, und anstelle des Spülmittels eine erhärtbare Injektionsmasse wie z.B. Spezialzementmörtel, Kunstharze, Kunststoffnaturstoffgemische und ähnliches durch den Ringraum 4 eingepreßt. Gleichzeitig wird das Bohrgestänge 3 samt Bohrkopf 1 aus dem Bohrloch zurückgezogen. Durch den auf dem verdickten Kopf 5b von der Injektionsmasse ausgeübten Druck wird erreicht, daß der Anker 5 in seiner Stellung verbleibt. Er wird dabei vollständig von der Injektionsmasse umgeben, sodaß er nach Erhärten der Injektionsmasse fest in das Bohrloch eingegossen ist.

Bei den in den Figuren 4 und 5 dargestellten Tunnelvortrieb wird mittels eines Bohrwagens 6, auf dem eine Schlagbohreinrichtung 7 schwenkbar angeordnet ist, ein Schirm von Ankern 5' eingebracht, die in Vortriebsrichtung radial nach außen angeordnet sind. Nach dem Setzen mehrerer dieser Anker 5' wird der Ausbruch beispielsweise in folgender Reihenfolge durchgeführt: 8a, 8b, 8c, 8d, 8e. Zur endgültigen Absicherung des Tunnels werden weiters Anker 5'' in radialer Richtung eingebracht, die eine Gewölbewirkung beim umgebenden Gestein erzeugen, und an denen eine etwaige Verkleidung des Tunnels befestigt werden kann.

Das erfindungsgemäße Verfahren kann weiters bei der Absicherung von Hangeinschnitten angewendet werden, wie dies in Figur 6 dargestellt ist. Ein geneigter Hang wird zunächst mit einem Einschnitt 18a versehen. Die Flanke 19a wird mit Ankern 5‴ abgesichert. In weiterer Folge wird der Einschnitt schrittweise um die Abschnitte 18b, 18c und 18d vertieft. Die Flanken 19b, 19c, 19d werden jeweils analog mittels weiterer nicht dargestellter Anker abgesichert.

Wie in Figur 7 dargestellt, ist es weiters auch möglich, Hangrutschungen zu vermeiden. Falls es zu befürchten ist, daß Lockergesteinsmassen 21 von einem Hang 20 abrutschen, kann man durch kreuzweises Anbringen von Ankern 5^{IV} eine solche Rutschung verhindern.

Das erfindungsgemäße Verfahren erlaubt es, im Tunnelbau, aber auch in verwandten Gebieten der Technik Lockergesteine zuverlässig und einfach zu sichern. Neben einer Beschleunigung des Arbeitsvorganges können auch qualitative Verbesserungen beim Tunnelbau erzielt werden.

## Patentansprüche

1. Vorrichtung zur Herstellung einer Sicherung in nicht bzw. nur mäßig standfesten, kohäsionslosen bis leicht kohäsiven geologischen Formationen, insbesondere bei der Herstellung von Tunneln, mit einem hohlen, zur Aufnahme eines mit einem Kopf (5b) versehenen Ankers (5) vorgesehenen Bohrgestänge (3), dessen lichter Querschnitt größer als der Querschnitt des Ankers ist, wobei an dem freien Ende des Bohrgestänges (3) ein Hartmetallschneiden (2) tragender und einen Durchbruch aufweisender Bohrkopf (1) angeordnet ist, welcher Durchbruch einen Durchmesser aufweist, der größer als der Außendurchmesser des Ankergestänges (3) ist, und das Bohrgestänge mit einer fließfähigen erhärtenden Masse beaufschlagbar ist,
**dadurch gekennzeichnet,** daß Hartmetallschneiden (2) an der Stirnseite des Bohrkopfs (1) gehalten sind und der Bohrkopf (1) einen unrunden Querschnitt aufweist, bei dem die äußere Umfangslinie einen kleinsten Abstand von dessen Mittelpunkt aufweist, der dem Radius der äußeren Begrenzung des Bohrgestänges (3) entspricht, und der Durchbruch des Bohrkopfes (1) einen ebenfalls unrunden Querschnitt aufweist, dessen Umfangslinie einen geringsten Abstand von dessen Mittelpunkt aufweist, der kleiner als der größte Abstand der äußeren Umfangslinie des ebenfalls unrunden Querschnittes des Kopfes (5b) des Ankers (5) von dessen Mittelpunkt ist, wobei der kleinste Abstand der Umfangslinie des Querschnittes des Kopfes (5b) des Ankers (5) von dessen Mittelpunkt etwa gleich dem äußeren Radius des Querschnittes des an den Kopf (5b) anschließenden Abschnittes (5a) des Ankers (5) ist.

2. Vorrichtung nach Anspruch 1, **dadurch gekennzeichnet,** daß der Bohrkopf (1) lediglich an seiner freien Stirnseite mit festen Schneiden (2) versehen ist.

3. Vorrichtung nach Anspruch 1 oder 2, **dadurch gekennzeichnet,** daß der Bereich des freien Endes des Kopfes (5b) des Ankers (5) zu einer Schneide (16) ausgeformt ist.

## Claims

1. Apparatus for producing a safety device in unstable or slightly stable, cohesionless to slightly cohesive geological formations, in particular during the production of tunnels, with a hollow drill pipe provided for receiving an anchor (5) provided with a head (5b), the clear opening of the drill pipe being greater than the cross section of the anchor, whereby a drill point (1) is arranged at the free end of the drill pipe (3) which carries carbide drill bit cutting edges (2) and which is provided with a breakthrough, which breakthrough has a diameter which is greater than the outer diameter of the anchor piping (3), and the drill piping can be fed with a free-flowing hardening material, characterized in that the carbide drill bit cutting edges (2) are held on the front side of the drill point (1) and that the drill point (1) comprises a non circular cross section in which the outer circumferential line has the smallest distance from its centre point equivalent to the radius of the outer limitation of the drill piping (3), and that the breakthrough of the drill point (1) is also provided with a non-circular cross section whose circumferential line has the smallest distance from its centre point which is smaller than the largest distance of the outer circumferential line of the also non-circular cross section of the head (5b) of the anchor (5) from its centre point, whereby the smallest distance of the circumferential line of the cross section of the head (5b) of the anchor (5) from its centre point is approximately equivalent to the outer radius of the cross section of the section (5a) of the anchor (5) adjoining the head (5b).

2. Apparatus in accordance with claim 1, characterized in that the drill point (1) is only provided with rigid cutters (2) on its free front side.

3. Apparatus in accordance with claim 1 or 2, characterized in that the area of the free end of the head (5b) of the anchor (5) is formed into a cutter (16).

## Revendications

1. Dispositif pour établir une consolidation dans des formations géologiques non ou peu stables, sans cohésion ou possédant une faible cohésion, notamment lors du creusement de tunnels, comportant une tige creuse de forage (3), qui sert à loger un tirant d'ancrage (5) pourvu d'une tête (5b) et dont la section transversale de passage libre est supérieure à la section transversale du tirant d'ancrage, et dans lequel sur l'extrémité libre de la tige de forage (3) est disposée une tête de forage (1), qui porte un taillant en métal dur (2) et possède un passage, qui a un diamètre supérieur au diamètre extérieur de la tige de forage (3), la tige de forage pouvant être chargée avec une masse qui durcit plastiquement,
caractérisé en ce que des taillants en métal dur (2) sont retenus sur la face frontale de la tête de forage (1) et que la tête de forage (1) possède une section transversale non circulaire, dans laquelle la distance minimale entre la ligne circonférentielle extérieure et le centre de la tête correspond au rayon de la limite extérieure de la tige de forage (3), et le passage présent dans la tête de forage (1) possède une section transversale également non circulaire, la distance maximale entre la ligne circonférentielle extérieure de cette section transversale et le centre de la tête est inférieure à la distance maximale entre la ligne circonférentielle extérieure et la section transversale également non circulaire de la tête (5b) du tirant d'ancrage (5) et le centre de cette tête, la distance minimale entre la ligne circonférentielle de la section transversale de la tête (5b) du tirant d'ancrage (5) et le centre de la tête est approximativement égale au rayon extérieur de la section transversale de la partie (5a) du tirant d'ancrage (5), qui se raccorde à la tête (5b).

2. Dispositif selon la 'revendication 1, caractérisé en ce que la tête de forage (1) est équipée de taillants fixes (2), uniquement au niveau de sa face frontale libre.

3. Dispositif selon la revendication 1 ou 2, caractérisé en ce que la zone de l'extrémité libre de la tête (5b) du tirant d'ancrage (5) est conformée sous la forme d'un taillant (16).
